# EUROPÄISCHE PATENTSCHRIFT

(11) **EP 4 148 209 B1**
(45) Veröffentlichungstag und Bekanntmachung des Hinweises auf die Patenterteilung: **24.01.2024**
(21) Anmeldenummer: 22192055.6
(22) Anmeldetag: 25.08.2022
(51) Int. Cl.: E05B 5/00, E05B 17/10, G07C 9/00

(54) **FENSTER-, TÜR- ODER FASSADENELEMENT MIT EINER GRIFFANORDNUNG**
WINDOW, DOOR OR FACADE ELEMENT WITH A HANDLE ARRANGEMENT
ÉLÉMENT FENÊTRE, PORTE OU FAÇADE DOTÉ D'UN DISPOSITIF POIGNÉE

(30) Priorität: 10.09.2021 DE 102021123539
(43) Veröffentlichungstag der Anmeldung: 15.03.2023
(73) Patentinhaber: SCHÜCO International KG, 33609 Bielefeld (DE)
(72) Erfinder: KROB, Doreen, 32139 Spenge (DE); KÖSTER, Hendrik, 33739 Bielefeld (DE); KLEINE-BECKEL, Sören, 33729 Bielefeld (DE)
(74) Vertreter: Specht, Peter

(56) Entgegenhaltungen:
- EP-A1- 3 196 395
- CN-U- 213 683 761
- JP-A- H11 315 657
- JP-A- 2003 221 960
- US-A1- 2014 000 165

## Beschreibung

Die vorliegende Erfindung betrifft ein Fenster-, Tür- oder Fassadenelement nach dem Oberbegriff des Anspruchs 1.

Fenster-, Tür- oder Fassadenelemente mit einer Griffanordnung, insbesondere einem Griffprofil, mit einer Griffmulde, und eine entsprechende Griffanordnung, ausgebildet als Griffprofil mit einer Griffmulde, sind beispielsweise aus der EP 3 196 395 A bekannt. Um den Betätigungskomfort des Griffprofils zu verbessern, kann das Griffprofil nach dieser Schrift ein oder mehrere Leuchtmittel, wie z.B. eine oder mehrere LEDs aufweisen, um die Griffmulde zu beleuchten.

Zudem wird zum Stand der Technik auf die DE 20 2008 001 663 und die DE 20 2008 001 663 verwiesen.

Derartige Griffprofile mit Griffmulden sind einerseits aus optischer Sicht vorteilhaft, da sie an einer Tür oder dgl. anders als ein außen aufgesetzter Griff kaum sichtbar sind. Sie sind zudem relativ gut handhabbar.

Ein gattungsgemäßes Fenster-, Tür- oder Fassadenelement ist aus der CN 213 683 761 U bekannt.

Gegenüber diese Stand der Technik soll die Montage des Fingerscanners vereinfacht werden. Dies ist die Aufgabe der Erfindung.

Die Erfindung löst diese Aufgabe durch den Gegenstand des Anspruchs 1.

Geschaffen wird ein Fenster-, Tür- oder Fassadenelement, insbesondere Tür für eine Gebäudeöffnung, mit einem Blendrahmen und mit einem daran beweglich angeordneten Flügel mit einer Griffanordnung mit einem Griffprofil mit einer Griffmulde , die wenigstens einen Fingerscanner und wenigstens einen hinterschnittenen Bereich aufweist, wobei sich die Griffmulde von einem Eintritts- bzw.-. Öffnungsbereich in etwa in einem Bogen in das Griffprofil hinein erstreckt und in dem Hinterschnittbereich hinter einem Frontsteg mündet, welcher den Hinterschnittbereich nach außen hin abdeckt, wobei in den Hinterschnittbereich ein Nutzer mit einem oder mehreren Fingern oder Fingerkuppen eingreifen kann, wobei der Fingerscanner in dem hinterschnittenen Bereich angeordnet ist und wobei zur Aufnahme des Fingerscanners eine Aufnahmenut an der Innenseite des Frontstegesvorgesehen ist, wobei der Fingerscanner mit einem Befestigungsmittel in der Aufnahmenut montiert ist, wobei die Aufnahmenut eine hinterschnittene Aufnahmenut ist und wobei der Fingerscanner rastend in der Aufnahmenut montiert ist.

Der Fingerscanner kann derart in der Aufnahmenut leicht quasi in beliebiger Höhe installiert werden und ggf. auch auf eine andere Höhe versetzt werden, wenn dies gewünscht ist.

Da die Griffmulde wenigstens einen Fingerscanner aufweist wird der Fingerscanner gut geschützt an dem Flügel untergebracht und die Bedienung der Tür vereinfacht.

Der Fingerscanner hat zumindest die Funktionalität eines Fingerabdruckscanners. Da von der weitgehenden Einzigartigkeit des Fingerabdrucks einer Person - hier eines Nutzers - auszugehen ist, kann anhand des Abbilds des Fingerabdrucks eine Person eindeutig identifiziert werden. Der Fingerabdruckscanner wird in Kombination mit einem automatisierten Fingerabdruckidentifizierungssystem eingesetzt. Dieses System kann in den Fingerabdrucksensor integriert sein oder extern dazu in einer Elektronikeinheit vorgesehen sein.

Diese Elektronikeinheit kann an einem an sich beliebigen Ort vorgesehen sein. Vorzugsweise ist sie an einem Ort des Flügels oder Blendrahmens, insbesondere an einem Schloss, vorgesehen. Es kann dann ein Signal bzw. ein vom Fingerscanner erfasstes Bild ausgewertet werden. Entspricht es einem vorgespeicherten Muster, kann nach Auswertung durch eine entsprechende Auswertungssoftware des automatisierten Fingerabdruckidentifizierungssystems vorgesehen sein, dass die Tür freigegeben wird (beispielsweise durch ein Freigeben eines Schließbleches wie bei einem Türöffner) und/oder dass der Flügel der Tür motorisch von einem (hier nicht dargestellten Antrieb) geöffnet wird.

Beispielhaft wird auch eine Griffanordnung mit einem Griffprofil mit einer Griffmulde angeführt, welche wenigstens einen Fingerscanner aufweist. Optimierbar ist diese Griffmulde durch eines oder mehrere der Merkmale, die sich in den übrigen Ansprüchen auf die Griffmulde beziehen.

Es ist vorgesehen, dass die Griffmulde wenigstens einen hinterschnittenen Bereich aufweist, in den ein Nutzer mit einem oder mehreren Fingern oder Fingerkuppen eingreifen kann und dass der Fingerscanner in dem hinterschnittenen Bereich angeordnet ist. Derart wird der Fingerscanner besonders gut geschützt an dem Flügel untergebracht und ist gut vom Nutzer ertastbar.

Es kann sodann vorgesehen sein, dass der Fingerscanner in einem in bzw. aus frontaler Blickrichtung nicht sichtbaren Bereich der Griffmulde angeordnet ist. Derart wird der Fingerscanner besonders gut geschützt und in der Regel nicht sichtbar an dem Flügel untergebracht.

Weiter optimiert werden kann diese Ausgestaltung dadurch, dass der Fingerscanner in einem in keiner Blickrichtung von außerhalb der Griffmulde einsichtigen bzw. sichtbaren Bereich der Griffmulde angeordnet ist.

Sodann kann nach einer weiteren besonders bevorzugten Ausgestaltung vorgesehen sein. dass der Fingerscanner eine Scann-Oberfläche zum Auflegen eines oder mehrerer Finger aufweist, die in der Griffmulde in einem Winkel von 135° bis 225° zur frontalen Blickrichtung ausgerichtet ist.

An Gebäudeöffnungen werden die Fingerscanner nach dem Stand der Technik bereits eingesetzt. Sie sind allerdings in der Regel frontal zur bedienenden Person angeordnet. Das heißt, dass die Scanneroberfläche zum Bediener zeigt. Üblicherweise wird aus ergonomischen Gründen der Scanner so eingebaut (in oder an der Tür), dass der Zeigefinger oder der Daumen einer Person leicht auf den Scanner gelegt werden kann.

Die Bedienung ist zwar so an sich einfach. Allerdings beeinträchtigt der zusätzliche Fingerscanner derart die Optik. Die Fingerscanner sind in der Regel auffällig in ihrer Erscheinung und Wahrnehmbarkeit. Hierdurch kann es leicht zu Sabotage, Vandalismus und bis hin zu Einbruchversuchen kommen.

Dies wird durch die Erfindung auf einfache Weise vermieden. Die Optik der Tür mit der Griffmulde wird durch den Fingerscanner nicht oder nicht mehr in einem relevanten Maße beeinträchtigt. Zudem ist der Fingerscanner besonders geschützt und sicher untergebracht. Sabotageversuche werden weitgehend vermieden, da der Fingerscanner von außen nicht sichtbar ist und derart nicht solche Versuche "anregt".

Ein weiterer erheblicher Vorteil der erfindungsgemäßen Anordnung ist, dass der Bewegungsablauf "scannen - ziehen oder scannen - drücken", um die Tür freizugeben (entriegeln) und zu öffnen, ein einziger Bewegungsablauf ist. Nach dem Stand der Technik benötigt man hierfür mindestens zwei Bewegungen bzw. Betätigungen. Mit einem Schlüsselsystem sogar vier (Schlüssel aus der Tasche nehmen, in den Zylinderstecken, drehen, Tür öffnen).

Versuche haben zudem ergeben, dass berechtigte Personen schon nach wenigen Versuchen intuitiv die richtige Position des Scanners finden ohne ihn sehen zu können (vergleichbar mit der richtigen Höhe für den Schlüssel zum Öffnen einer Tür).

Vorteilhaft wird bei der erfindungsgemäßen Weiterentwicklung nicht der Daumen, sondern einer der anderen Finger auf den Scanner in einer Griffposition, die zum Öffnen der Tür verwendet wird, gelegt. Dieses ist besonders ergonomisch.

Das Öffnen der Tür erfolgt daher besonders vorteilhaft in einer fließenden Bewegung. Umständlich erscheint hingegen der Bewegungsablauf nach dem Stand der Technik: erst wird ein Finger gescannt. Erst danach wird in einer anderen Bewegung die Tür geöffnet. Durch die Erfindung wird der Bedienkomfort deutlich verbessert. Auch entfällt eine oft störende Optik, da kein störendes Bauteil zu sehen ist. Hierdurch ist das Funktionselement auch deutlich besser vor Vandalismus geschützt.

Nach einer weiteren, besonders bevorzugten Ausführungsvariante der Erfindung ist das Griffprofil aus wenigstens zwei oder mehr Elementen, insbesondere Teilprofilen zusammengesetzt. Ein wesentlicher Vorteil diese Ausgestaltungen ist eine einfachere Fertigung in einem Strangpressprozess, da der Querschnitt des jeweiligen Teilprofils kleiner ist als der Querschnitt des Griffprofils. Eine weitere Vereinfachung ergibt sich, wenn die Teilprofile jeweils als geschlossene Profile ohne Hinterschnitt ausgeführt sind. Beides führt dazu, dass die Teilprofile einfacher durch einen Strangpressprozess herstellbar sind als ein offenes, einstückiges Griffprofil mit Hinterschnitt. Weiterhin ist ein Beschichtungsvorgang, wie z.B. ein Lackierprozess bei zwei Teilprofilen einfacher durchführbar. Dies gilt insbesondere für einen Pulverlackierprozess, bei dem der Pulverlack oder die zu lackierenden Teile elektrostatisch aufgeladen ist / sind. Bei einem einstückigen Griffprofil bildet die Griffmulde zudem einen Bereich, in dem sich nur schwer Pulverlack niederschlagen kann, so dass dieser Bereich ggf. nachgearbeitet werden muss. Dies kann bei mehrstückiger Ausgestaltung vermieden werden.

Es kann nach einer weiteren bevorzugten Ausführungsoption der Erfindung vorgesehen sein, dass die wenigstens zwei Teilprofile durch eines oder mehrere Verbindungsmittel formschlüssig und/oder kraftschlüssig zusammengefügt sind. Dadurch ergibt sich eine weitere konstruktiv einfache Verbindungsmöglichkeit der beiden Teilprofile Nach einer Weiterbildung der Erfindung, wobei die Merkmale des Oberbegriffs des Anspruchs 1 in Kombination mit dem Kennzeichen des Anspruchs 6 auch als separate Erfindung anzusehen ist, ist vorgesehen, dass wenigstens ein Leuchtmittel in einem hinterschnittenen und vorzugsweise in frontaler Blickrichtung von außerhalb der Griffmulde nicht sichtbaren Bereich der Griffmulde angeordnet ist. Derart ist auch oder ggf. "nur" das Leuchtmittel besonders gut an der Griffmulde untergebracht. Vorteilhafte Ausgestaltungen der beiden Erfindungen sind den Unteransprüchen zu entnehmen.

Im Folgenden werden die Erfindungen anhand von einigen bevorzugten Ausführungsbeispielen unter Bezug auf die Figuren näher beschrieben. Die Figuren sind aber lediglich beispielhaft zu verstehen und veranschaulichen die Erfindung nicht in abschließender Weise. Auch andere wortsinngemäße Ausführungsformen und Äquivalente der dargestellten Ausgestaltungen fallen unter den Schutzbereich. Zudem sind einzelne Halbsätze, Sätze oder Absätze der nachfolgenden Beschreibung je für sich betrachtet nicht nur für das dargestellte Ausführungsbeispiel vorteilhaft, sondern allgemeiner auch für andere Ausführungsbeispiele der Erfindung, wobei der Schutzbereich der Erfindung allein durch die anhängigen Ansprüche definiert wird.

Es zeigen:
- Figur 1:: eine schematische Darstellung einer in eine Wand eingebauten Tür mit geöffnetem Flügel;
- Figur 2:: eine Schnittdarstellung eines ersten Griffprofils mit einer Griffmulde und daran angrenzenden, nur abschnittsweise dargestellten, Türelementen
- Figur 3:: eine perspektivische Ansicht eines zweiten Griffprofils mit einer Griffmulde;
- Figur 4, 5:: jeweils Schnittdarstellungen eines dritten Griffprofils mit einer Griffmulde;
- Figur 6:: eine Seitenansicht eines Gehäuses eines Fingerscanners;
- Figur 7:: in a) bis e) jeweils eine Schnittdarstellung einer Ausführungsvariante des Griffprofils.

Die im Folgenden verwendeten Begriffe wie "oben", "unten", "rechts", "links", "seitlich", vertikal", "horizontal" beziehen sich auf die jeweilige Zeichnungsebene.

Die Fig. 1 zeigt eine Tür 1, die einen Flügel 2, insbesondere mit einem Flügelrahmen (hier nicht dargestellt), und vorzugsweise mit wenigstens einem Flächenelement 21, und einen - vorzugsweise an einer Seite offenen oder umfangsgeschlossenen - Blendrahmen 3 aufweist. Dies ist lediglich rein beispielhaft zu verstehen. Alternativ zu der in Fig. 1 dargestellten Tür 1 kann die vorliegende Erfindung auch bei Fenstern oder dgl. eingesetzt werden. Sofern nachfolgend der Begriff "Tür" verwendet wird, kann er daher auch durch den Begriff Fenster ersetzt werden. Zudem sind die nachfolgenden Ausgestaltungen auch bei Fassadenelementen anderer Art einsetzbar, so dass der Begriff der "Tür" auch durch den Begriff "Fassadenelement" ersetzt werden kann. Die Tür 1 ist insbesondere zum Einsetzen in eine Gebäudeöffnung ausgelegt.

Der Flügel 2 weist eine Griffanordnung auf. Diese Griffanordnung ist hier als ein Griffprofil 4 mit einer Griffmulde 41 ausgebildet. Die Griffmulde 41 könnte theoretisch auch in einem nicht als Griffprofil 4 ausgebildeten Element ausgebildet sein. Wesentlich ist insofern, dass die Griffanordnung eine Griffmulde 41 aufweist, in welche ein Nutzer eingreifen kann und die dazu einen hinterschnittenen Bereich 45 aufweist. Der Nutzer kann in die Griffmulde 41 derart mit einem oder mehreren Fingern (aber in der Regel nicht mit dem Daumen) eingreifen.

Das Griffprofil 4 kann in verschiedenster Weise in den Flügel 2 integriert sein, so beispielsweise klebend und/oder schraubend und/oder rastend. Der Flügel 3 kann ansonsten ebenfalls aus verschiedensten Elementen bestehen. So kann er insbesondere einen Flügelrahmen aufweisen und eines oder mehrere Flächenelemente und/oder eines oder mehrere Wärmedämmelemente. Das Griffprofil 4 kann ein- oder mehrteilig ausgebildet sein. Mehrteilige Ausführungsvarianten des Griffprofils 4 sind in den Figuren 7a bis 7e dargestellt.

Nachfolgend werden vorteilhafte Merkmale jeweils anhand von Ausführungsbeispielen erläutert. Sie können aber auch einzeln oder in Kombination bei anderen Ausführungsbeispiel genutzt werden.

Im Rahmen der vorliegenden Anmeldung ist die Griffmulde 4 von besonderem Interesse. Im Rahmen dieser Anmeldung ist sie stets eine hinterschnittene Griffmulde 41, d.h. eine Griffmulde 41 mit wenigstens einem hinterschnittenen Bereich.

Diese Griffmulde 41 ist derart ausgestaltet, dass in sie einer oder mehrere Finger einer Hand eingesteckt werden können, um den Flügel 2 von Hand hier drehend zu öffnen oder zu schließen.

Die Erstreckung der Griffmulde 41 kann innerhalb des Griffprofils 4 im Wesentlichen bogenförmig sein. Dieser Begriff ist wiederum nicht zu eng auszulegen. Die Bogenform kann durch einen oder mehrere bogenförmige Wandabschnitte realisiert werden. Sie kann aber auch durch mehrere lineare Wandabschnitte oder aus geraden und gebogenen Wandabschnitten angenähert sein.

Die Griffmulde 41 erstreckt sich - siehe Fig. 2 - von einem Eintritts- bzw-. Öffnungsbereich 42 entlang einer Frontwand 43 in etwa in einem Bogen 44 in das Griffprofil 4 hinein und endet in einem Hinterschnittbereich 45 hinter einem Frontsteg 46. Dieser Frontsteg 46 hat eine freie Kante bzw. ein freies Ende und deckt den Hinterschnittbereich 45 nach außen hin ab. Er liegt vorzugsweise in der X-/Z-Ebene oder leicht schräg dazu.

In einem Bezugszeichensystem ist die Ebene des Flügels die X-Y-Ebene. In Fig. 2 ist die dazu senkrechte Querschnittskontur der Griffmulde 41 zu erkennen. In Z-Richtung kann sich die Griffmulde 41 über einen Teil des Griffprofils 4 erstrecken. Sie ist zumindest so lang, dass einer oder mehrere Finger in sie eingesteckt werden können. Sie kann in X-Richtung aber auch länger ausgebildet sein.

Die Griffmulde 41 weist ferner eine Rückwand 47 aus. Diese hat ebenfalls einen in etwa bogenförmigen Verlauf und erstreckt sich bis in den Hinterschnittbereich 45. Dieser Hinterschnittbereich 45 ist von außen zumindest teilweise nicht sichtbar.

Die Sichtbarkeit hängt von der Blickrichtung einer Person, insbesondere des Nutzers, ab. Eine frontale Blickrichtung im Sinne dieser Schrift ist eine Blickrichtung in Richtung Z senkrecht zur Hauptebene X/Y des Flügels 3 etwa in Höhe eines Gesichtes eines stehenden Nutzers.

Sieht eine Nutzer in dieser Blickrichtung frontal auf den Flügel im Bereich des Frontsteges 46, sieht er den in Z-Richtung hinter dem Frontsteg 46 liegenden Bereich nicht (hier beispielhaft links der sich in Z-Richtung erstreckenden gestrichelten Linie). Dieser nicht sichtbare Bereich ist hier auch der (ggf. erste) Hinterschnittbereich 45.

Selbst wenn ein Benutzer schräg (also in Fig. 2 "schräg von rechts") in die Griffmulde 41 hineinsieht, kann er einen Bereich 45` zwischen der schrägen gestrichelten Linie und dem Frontsteg 46 nicht sehen. Dies ist der in keinem Fall einsichtige bzw. in keinem Fall sichtbare Bereich 45`.

Die Griffmulde 41 ist mit einem Fingerscanner 48 versehen.

Der Fingerscanner 48 ist im Hinterschnittbereich 45 der Griffmulde 41 angeordnet. Derart liegt er gut geschützt und auf den ersten Blick nicht sichtbar in der Griffmulde 41.

Der Fingerscanner 48 kann dabei besonders bevorzugt im nicht sichtbaren Hinterschnittbereich 45` der Griffmulde 41 angeordnet sein. Derart liegt er quasi von außen unsichtbar in der Griffmulde 41.

Dies hat den Vorteil, dass Passanten nicht quasi "dazu eingeladen" werden, den Fingerscanner testweise zu berühren. Zudem ist der Fingerscanner 48 gegen Umwelteinflüsse gut geschützt.

Dabei ist es bevorzugt, wenn der Fingerscanner so in der Griffmulde 41 angeordnet ist, dass er ganz oder zumindest seine eigentliche Scanneroberfläche zum Auflegen eines oder mehrerer Finger, welche das Bild des jeweiligen Fingerbereichs erfasst, relativ zur Frontblickrichtung Z zwischen 135° und 225° (im Uhrzeigersinn betrachtet) gedreht liegt, insbesondere zwischen 150° und 210° gedreht und besonders bevorzugt zwischen 165° und 195° gedreht liegt, insbesondere um 180° gedreht liegt. Der Fingerscanner 48 kann dazu vorzugsweise an der - in Blickrichtung betrachtet - "Rückseite" des Frontsteges 49 angeordnet sein.

Dies hat den Vorteil, dass die Finger des Nutzers sehr einfach beim Eingreifen in die Griffmulde 41 den Fingerscanner 48 berühren können, denn sie sind bei dem Eingreifen in die Griffmulde 41 quasi automatisch in diese Richtung/Stellung gedreht. So würde ein Nutzer in die in Fig.2 dargestellte Griffmulde 41 mit einem oder mehreren Fingern der rechten Hand eingreifen. Dann kann wenigstens eine Fingerkuppe auf den Fingerscanner 48 gelegt werden und das zur Zugangskontrolle nötige Bild erfasst werden. Dabei findet der Nutzer bei einem Tasten intuitiv und schnell den Fingerscanner 48.

Es Dazu sei auf die Figuren 2 und die weiteren Figuren 3 bis 6 verwiesen.

Der Frontsteg 46 weist zur Aufnahme des Fingerscanners 48 eine hinterschnittene Aufnahmenut 49 auf.

Der Fingerscanner 48 kann derart auf einfache Weise mit einem Befestigungsmittel in der Aufnahmenut 49 montiert werden. Dieses Befestigungsmittel kann auf verschiedenste Weise ausgebildet sein.

Dabei ist erfindungsgemäß vorgesehen, dass der Fingerscanner rastend in der hinterschnitten ausgebildeten Aufnahmenut montiert wird. Dazu können vorzugsweise er und die Aufnahmenut 49 jeweils eines oder mehrere korrespondierende Befestigungsmittel aufweisen, insbesondere Rastmittel 48a, b, 49a, b.

Der Fingerscanner 48 kann in einem besonders montagefreundlichen Gehäuse angeordnet sein. Dieses Gehäuse weist dann die eigentlichen Befestigungsmittel zur Montage in der Montagenut 49 aufweisen. Diese können die erwähnten Rastmittel sein oder Befestigungsmittel zum schwenkenden Einsetzen in die Aufnahmenut.

Der Frontsteg 46 weist dazu eine entsprechend weite Erstreckung in Z-Richtung auf.

Derart kann der Fingerscanner vorzugsweise bündig oder weitestgehend bündig mit der Innenfläche des Frontstegs 46 fluchten/abschließen.

Die Auslegung kann dabei auch derart sein, dass der Fingerscanner 48 schwenkend in die Aufnahmenut 49 einsetzbar und dort festlegbar ist. Weiter vorzugweise verrastet er dann beim Einschwenken in die Aufnahmenut 49. Derart ist der Fingerscanner besonders einfach in dem hinterschnittenen Bereich 45 montierbar. Vorzugsweise kann er ferner auch leicht demontiert werden, z.B. wenn die Verrastung manuell lösbar ist, z.B. durch Kippen des Fingerscanners 48 oder ziehend an einem Band an einem Rastmittel oder Eindrücken eines Rastmittels mit einem Steg.

Vorzugsweise kann dieser Fingerscanner 48 werkzeuglos in dem Griffprofil 4 in der Griffmulde 4 montiert werden. Insbesondere bei Vorsehen einer einseitig hinterschnittenen Aufnahmenut 49 ist die vertikale Höhe besonders leicht frei wählbar und auch nachträglich leicht zu ändern. Das Gehäuse des Fingerscanners weist dann vorzugsweise einen Steg auf, der in eine randseitige kleine Einsetznut der Aufnahmenut eingreift. Gegenüberliegend befinden sich dann vorzugsweise einer oder zwei Rastlaschen/-stege, die rastend unter einen Profilsteg der Aufnahmenut 49 greifen.

Der Fingerscanner 48 kann in der Aufnahmenut 49 quasi in beliebiger Höhe installiert werden und ggf. auch auf eine andere Höhe versetzt werden, wenn dies gewünscht ist.

Optional kann die Aufnahmenut 49 seitlich bzw. vorzugsweise "über und unter dem Fingerscanner" mit einem Abdeckprofil z.B. aus Kunststoff geschlossen sein, so dass sie nicht verschmutzen kann.

Der Fingerscanner liegt dabei bevorzugt in X-Richtung in einer Eingrifftiefe von 45-60 mm hinter der freien Kante des Frontsteges 46.

Der Bedienkomfort von Gebäudeöffnungen, wie beispielsweise Haustüren, wird durch den solchen Fingerscanner 48 erhöht. Das Öffnen des Flügels 2 kann vorteilhaft in einer fließenden Bewegung erfolgen. Das Berühren des Fingerscanners 48 und das Öffnen des Flügels 2 können direkt ineinander übergehen.

Optional kann vorgesehen sein, das Griffprofil 4 mit wenigstens einem Leuchtmittel 50 zu versehen.

Dabei kann das Leuchtmittel 50 derart vorzugsweise angeordnet und ausgerichtet sein, dass es die Griffmulde 41 ganz oder teilweise ausleuchtet.

Das Leuchtmittel 50 kann durch eine oder mehrere LEDs gebildet werden oder eine oder mehrere solche aufweisen.

Diese LEDs können nach einer Variante in den Fingerscanner 48 bzw. ein Gehäuse des Fingerscanners 48 integriert sein.

Vorzugsweise spiegelt sich das Licht des Leuchtmittels 50 so in der Griffmulde 41, dass der Nutzer die Position wahrnimmt bzw. in dem Licht einen Hinweis auf die Position des Fingerscanners 48 sieht.

Das Leuchtmittel 50 kann vorzugsweise in einem zweiten Hinterschnittbereich 51 montiert sein, welcher auf der gegenüberliegenden anderen Seite des Öffnungsbereiches 42 der Griffmulde 41 ausgebildet ist, also in einem anderen Hinterschnittbereich als der Fingerscanner 48.

Es kann weiter vorteilhaft vorgesehen sein, den Frontsteg 46 an seiner Innenseite zum freien Ende hin abgerundet auszubilden. Dieser abgerundete Bereich 52 wird dann vorzugsweise von dem Leuchtmittel 50 angeleuchtet bzw. beleuchtet, so dass sich das Licht von dem inneren abgerundeten Bereich in den Bereich der abgerundeten Rückwand 47 der Griffmulde 41 reflektiert wird. Dies sorgt für eine besonders harmonische Ausleuchtung der Griffmulde 41. Dabei kann das Leuchtmittel 50 derart vorzugsweise angeordnet und ausgerichtet sein, dass es die Griffmulde 41 ganz oder teilweise ausleuchtet. Das Leuchtmittel 50, insbesondere die eine LED oder die mehreren LEDs, ist/sind dabei vorzugweise auch so angeordnet, dass sie nicht direkt von außen sichtbar ist/sind.

Die vorteilhafte Ausleuchtung der Griffmulde 41 ist eine vorteilhafte Weiterbildung in Kombination mit einem bzw. dem Fingerscanner 48. Sie ist aber auch ohne einen Fingerscanner vorteilhaft einsetzbar.

Vorteilhaft ist insofern besonders, wenn das Leuchtmittel 50b in dem zweiten Hinterschnittbereich 51 angeordnet ist -wie dies in Fig. 5 gezeigt ist- und schräg sein Licht in Richtung des anderen Hinterschnittbereiches 45 abstrahlt. Vorzugsweise liegt der Abstrahlwinkel α bei 60° ±15° zur Blickrichtung Z. Das Leuchtmittel sollte dann sein Licht in einem Leuchtwinkel β von ca. 120° ± 30° abstrahlen, also insbesondere den Öffnungsbereich 42 ausleuchten sowie auch in den ersten hinterschnittenen Bereich 45 hinein leuchten. Dabei kann auch ein Teil des Lichtes von der abgerundeten Bereich 46 innen am freien Ende des Frontstege reflektiert werden. Es wird derart eine Positionierung der LED tangential in dem Kreisbogen der Rückwand 47 der Griffmulde 41 zur harmonischen Ausleuchtung realisiert. Der Kreisbogen erzeugt einen optimalen Abstrahleffekt, wodurch die Ausleuchtung der Griffmulde 41 optimal erscheint. Derart wird z.B. in der Regel auch ein Schattenwurf infolge eines Handeingriffs vermieden. Die LEDs leuchten über den Handrücken hinweg.

Es kann weiter bevorzugt vorgesehen sein, dass LED-Licht hinsichtlich der Farbtemperatur (z.B. zwischen 2400-6500K) steuerbar ist und auch hinsichtlich der Helligkeit (dimmbar) steuerbar ist.

Das dargestellte Griffprofil 41 ist montiert, um von einer rechten Hand eines Nutzers gegriffen zu werden. Eine Montage an einem anderen Ort in anderer Ausrichtung ist ebenfalls denkbar.

In Fig. 7a bis Fig. 7e sind jeweils Ausführungsvarianten des Griffprofils 4 dargestellt. Die hier dargestellten Griffprofile 4 sind jeweils aus zwei Teilprofilen, hier einem bezogen auf die Blickrichtung ersten, hinteren Teilprofil 4a und einem zweiten, vorderen Teilprofil 4b zusammengesetzt. Eine solche Aufteilung des Griffprofils 4 in zwei Teilprofile 4a, 4b hat eine Reihe von Vorteilen.

Wesentlicher Vorteil ist eine einfachere Fertigung in einem Strangpressprozess, da der Querschnitt des jeweiligen Teilprofils 4a, 4b kleiner ist als der Querschnitt des Griffprofils 4. Ferner sind die Teilprofile 4a, 4b jeweils geschlossene Profile ohne Hinterschnitt. Beides führt dazu, dass die Teilprofile 4a, 4b einfacher durch einen Strangpressprozess herstellbar sind als das offene, einstückige Griffprofil 4 mit Hinterschnitt.

Weiterhin ist ein Beschichtungsvorgang, wie z.B. ein Lackierprozess bei zwei Teilprofilen 4a, 4b einfacher durchführbar. Dies gilt insbesondere für einen Pulverlackierprozess, bei dem der Pulverlack oder die zu lackierenden Teile elektrostatisch aufgeladen ist / sind. Bei einem einstückigen Griffprofil 4 bildet die Griffmulde 41 einen Faraday'schen Käfig, in dem sich nur schwierig Pulverlack niederschlagen kann, so dass diese Bereiche in einen aufwändigen Prozess nachgearbeitet werden müssen.

Die Teilprofile 4a, 4b sind jeweils in einem Eckbereich 53 des Griffprofils 4 im nicht sichtbaren Hinterschnittbereich 45` zusammengefügt.

In Fig. 7a sind die beiden Teilprofile 4a, 4b durch zwei pilz- oder kederartige Rastmittel 54a, b formschlüssig zusammengefügt. Die beiden Rastmittel 54a, b sind an dem ersten Teilprofil 4a einstückig angeformt und greifen in zwei geometrisch korrespondierende Nuten 55a, b ein. In die Nuten 55a, b sind zwei Dichtprofile 56a, b eingelegt. Ein Formschluss wird hier zwischen den Rastmitteln 54a, b und den Dichtprofilen 56a, b durch eine Verformung der Dichtprofile 56a, b hergestellt. Dadurch können die beiden Teilprofile 4a, b einfach miteinander montiert bzw. verbunden werden.

In Fig. 7b sind die beiden Teilprofile 4a, b durch zwei Rastmittel 54a, b mit einem hakenartigen Querschnitt verbunden, die einstückig an das erste, hintere Teilprofil 4a angeformt sind. Die beiden Rastmittel 54a, b greifen in eine gemeinsame Nut 57 ein, die durch das zweite, vordere Teilprofil 4b ausgeformt wird. Durch ein Dichtprofil 58, das als Rundschnurdichtung gestaltet sein kann, wird durch die Verformung des Dichtprofils 58 ein spielfreier Formschluss zwischen den beiden Teilprofilen 4a, b erreicht.

In Fig 7c sind die beiden Teilprofile 4a, b durch zwei schnapphakenartige Rastmittel 54a, b formschlüssig miteinander verbunden. Die Rastmittel 54a, b sind einstückig an dem zweiten vorderen Teilprofil 4b angeformt und greifen in eine gemeinsame Nut 57 ein, die das erste hintere Teilprofil 4b ausformt.

In Fig. 7d sind die beiden Teilprofile 4a, b durch zwei kederartige Verbindungsmittel 59a, b zusammengefügt, die an das zweite, vordere Teilprofil 4b einstückig angeformt sind und die in jeweils eine geometrisch korrespondierende Nut 60a, b eingreifen, die das erste hintere Teilprofil 4a ausformt. Zu Herstellen einer formschlüssigen Verbindung werden die beiden Teilprofile 4a, b ineinander geschoben.

In Fig. 7e sind die beiden Teilprofile 4a, b durch eine Schraube als Verbindungsmittel 59 miteinander verbunden. Die Schraube ist hier als Senkkopfschraube ausgeführt.

Durch die Schraube wird eine kraftschlüssige Verbindung zwischen den beiden Teilprofilen 4a, b hergestellt.

### Bezugszeichenliste

| | |
|---|---|
| Tür | 1 |
| Flügel | 2 |
| Flächenelement | 21 |
| Blendrahmen | 3 |
| Griffprofil | 4 |
| Griffmulde | 41 |
| Öffnungsbereich | 42 |
| Frontwand | 43 |
| Bogen | 44 |
| Hinterschnittbereich | 45 |
| nicht sichtbarer Hinterschnittbereich | 45' |
| Frontsteg | 46 |
| Rückwand | 47 |
| Fingerscanner | 48 |
| Aufnahmenut | 49 |
| Rastmittel | 48a, b, 49a, b |
| Leuchtmittel | 50 |
| Hinterschnittbereich | 51 |
| abgerundeter Bereich | 52 |
| Eckbereich | 53 |
| Rastmittel | 54a, b |
| Nut | 55a, b |
| Dichtprofil | 56a, b |
| Nut | 57 |
| Dichtprofil | 58 |
| Verbindungsmittel | 59, 59a, b |

## Patentansprüche

1. Fenster-, Tür- oder Fassadenelement, insbesondere Tür für eine Gebäudeöffnung, mit einem Blendrahmen (3) und mit einem daran beweglich angeordneten Flügel (2) mit einer Griffanordnung mit einem Griffprofil mit einer Griffmulde (41), die wenigstens einen Fingerscanner (48) und einen hinterschnittenen Bereich (45) aufweist, wobei sich die Griffmulde (41) von einem Eintritts- bzw.-. Öffnungsbereich (42) in etwa in einem Bogen (44) in das Griffprofil (4) hinein erstreckt und in dem Hinterschnittbereich (45) hinter einem Frontsteg (46) mündet, welcher den Hinterschnittbereich (45) nach außen hin abdeckt, wobei in den Hinterschnittbereich (45) ein Nutzer mit einem oder mehreren Fingern oder Fingerkuppen eingreifen kann, wobei der Fingerscanner (48) in dem hinterschnittenen Bereich (45) angeordnet ist und wobei zur Aufnahme des Fingerscanners (48) eine Aufnahmenut (49) an der Innenseite des Frontsteges (46) vorgesehen ist, wobei der Fingerscanner (48) mit einem Befestigungsmittel in der Aufnahmenut (49) montiert ist, **dadurch gekennzeichnet, dass** die Aufnahmenut eine hinterschnittene Aufnahmenut (49) ist und dass der Fingerscanner (48) rastend in der Aufnahmenut (49) montiert ist.

2. Fenster-, Tür- oder Fassadenelement nach Anspruch 1, **dadurch gekennzeichnet, dass** der Fingerscanner (48) in einem nicht einsichtigen bzw. sichtbaren Bereich der Griffmulde (41) angeordnet ist, wobei der Fingerscanner (48) in einem in keiner Blickrichtung von außerhalb der Griffmulde (41) einsichtigen bzw. sichtbaren Bereich (45') der Griffmulde (41) angeordnet ist.

3. Fenster-, Tür- oder Fassadenelement nach Anspruch 2 oder 3, **dadurch gekennzeichnet, dass** der Fingerscanner (48) eine Scann-Oberfläche zum Auflegen eines oder mehrerer Finger aufweist, die in der Griffmulde in einem Winkel von 135° bis 225° zur frontalen Blickrichtung (Z) ausgerichtet ist.

4. Fenster-, Tür- oder Fassadenelement nach einem der vorstehenden Ansprüche, **dadurch gekennzeichnet, dass** wenigstens ein Leuchtmittel (50) in einem hinterschnittenen und vorzugsweise in frontaler Blickrichtung von außerhalb der Griffmulde (41) nicht sichtbaren Bereich der Griffmulde (41) angeordnet ist.

5. Fenster-, Tür- oder Fassadenelement nach einem der vorstehenden Ansprüche, **dadurch gekennzeichnet, dass** der Fingerscanner (48) an der - in Blickrichtung (Z) betrachtet - Rückseite bzw. Innenseite des Frontsteges (46) angeordnet ist.

6. Fenster-, Tür- oder Fassadenelement nach einem der vorstehenden Ansprüche, **dadurch gekennzeichnet, dass** die Griffmulde (41) ferner eine Rückwand (47) oder Innenwand aufweist, die einen in etwa bogenförmigen Verlauf aufweist und sich bis in den Hinterschnittbereich (45) erstreckt.

7. Fenster-, Tür- oder Fassadenelement nach einem der vorstehenden Ansprüche, **dadurch gekennzeichnet, dass** der Fingerscanner (48) mit einer Schwenkbewegung in der Aufnahmenut (49) montierbar ist.

8. Fenster-, Tür- oder Fassadenelement nach einem der vorstehenden Ansprüche 4 bis 7, **dadurch gekennzeichnet, dass** der Fingerscanner (48) eine ertastbare Oberflächenstrukturierung aufweist und/oder dass der Fingerscanner (48) das Leuchtmittel (50) aufweist.

9. Fenster-, Tür- oder Fassadenelement nach einem der vorstehenden Ansprüche 4 bis 8, **dadurch gekennzeichnet, dass** das Leuchtmittel (50) in einem zweiten hinterschnittenen Bereich (51) an der dem Frontsteg (46) gegenüberliegenden Seite des Öffnungsbereiches (42) der Griffmulde (41) angeordnet ist.

10. Fenster-, Tür- oder Fassadenelement nach einem der vorstehenden Ansprüche 4 bis 9, **dadurch gekennzeichnet, dass** das Leuchtmittel (50) aus dem zweiten hinterschnittenen Bereich (51) eine abgerundete Innenfläche des Frontsteges (46) anstrahlt, von der Licht zur Rückwand (48) reflektiert wird.

11. Fenster-, Tür- oder Fassadenelement nach einem der vorstehenden Ansprüche 4 bis 10, **dadurch gekennzeichnet, dass** das Leuchtmittel (50) aus dem zweiten hinterschnittenen Bereich (51) in einem Winkel von 60° ± 15° zur frontalen Blickrichtung (Z) die abgerundete Innenfläche des Frontsteges (46) beleuchtet.

12. Fenster-, Tür- oder Fassadenelement nach einem der vorstehenden Ansprüche, **dadurch gekennzeichnet, dass** das Griffprofil (4) jeweils aus wenigstens zwei Elementen, insbesondere wenigstens zwei Teilprofilen, zusammengesetzt ist.

13. Fenster-, Tür- oder Fassadenelement nach Anspruch 12, **dadurch gekennzeichnet, dass** das Griffprofil (4) jeweils aus einem ersten, hinteren Teilprofil (4a) und einem zweiten, vorderen Teilprofil (4b) zusammengesetzt ist, vorzugsweise derart, dass die wenigstens zwei Teilprofile (4a, 4b) durch eines oder mehrere korrespondierende Verbindungsmittel form- und/oder kraftschlüssig verbunden sind, wobei die Verbindungsmittel vorzugsweise Rastmittel (54a, b) sind.

## Claims

1. Window, door or façade element, in particular a door for a building opening, having a frame (3) and having a sash (2) arranged movably thereon with a handle arrangement with a handle profile with a recessed grip (41), which has at least one finger scanner (48) and an undercut region (45), wherein the recessed grip (41) extends from an entry or opening region (42) approximately in an arc (44) into the handle profile (4) and opens in the undercut region (45) behind a front web (46) which forms the undercut region (45) towards the outside, wherein a user can engage in the undercut region (45) with one or more fingers or fingertips, wherein the finger scanner (48) is arranged in the undercut region (45) and wherein a receiving groove (49) is provided on the inside of the front web (46) for receiving the finger scanner (48), wherein the finger scanner (48) is mounted in the receiving groove (49) by a fastening means, **characterized in that** the receiving groove is an undercut receiving groove (49) and **in that** the finger scanner (48) is mounted in the receiving groove (49) in a latching manner.

2. Window, door or façade element according to claim 1, **characterized in that** the finger scanner (48) is arranged in a non-visible or visible region of the recessed grip (41), wherein the finger scanner (48) is arranged in a region (45') of the recessed grip (41) which is not visible or apparent in any viewing direction from outside the recessed grip (41).

3. Window, door or façade element according to claim 2 or 3, **characterized in that** the finger scanner (48) has a scanning surface for placing one or more fingers, which is aligned in the recessed grip at an angle of 135° to 225° to the frontal viewing direction (Z).

4. Window, door or façade element according to one of the preceding claims, **characterized in that** at least one illuminant (50) is arranged in an undercut region of the recessed grip (41) which is preferably not visible from outside the recessed grip (41) in the frontal viewing direction.

5. Window, door or façade element according to one of the preceding claims, **characterized in that** the finger scanner (48) is arranged on the rear side or inside of the front web (46), as viewed in the direction of view (Z).

6. Window, door or façade element according to one of the preceding claims, **characterized in that** the recessed grip (41) also has a rear wall (47) or inner wall which has an approximately arcuate course and extends into the undercut region (45).

7. Window, door or façade element according to one of the preceding claims, **characterized in that** the finger scanner (48) can be mounted in the receiving groove (49) with a pivoting movement.

8. Window, door or façade element according to one of the preceding claims 4 to 7, **characterized in that** the finger scanner (48) has a tactile surface structuring and/or **in that** the finger scanner (48) has the illuminant (50).

9. Window, door or façade element according to one of the preceding claims 4 to 8, **characterized in that** the illuminant (50) is arranged in a second undercut region (51) on the side of the opening region (42) of the recessed grip (41) opposite the front web (46).

10. Window, door or façade element according to one of the preceding claims 4 to 9, **characterized in that** the illuminant (50) illuminates a rounded inner surface of the front web (46) from the second undercut region (51), from which light is reflected to the rear wall (48).

11. Window, door or façade element according to one of the preceding claims 4 to 10, **characterized in that** the illuminant (50) illuminates the rounded inner surface of the front web (46) from the second undercut region (51) at an angle of 60° ±15° to the frontal viewing direction (Z).

12. Window, door or façade element according to one of the preceding claims, **characterized in that** the handle profile (4) is composed in each case of at least two elements, in particular at least two partial profiles.

13. Window, door or façade element according to claim 12, **characterized in that** the handle profile (4) is composed in each case of a first, rear partial profile (4a) and a second, front partial profile (4b), preferably such that the at least two partial profiles (4a, 4b) are positively and/or non-positively connected by one or more corresponding connecting means, with the connecting means preferably being latching means (54a, b).

## Revendications

1. Élément de fenêtre, de porte ou de façade, en particulier porte pour une ouverture de bâtiment, avec un châssis dormant (3) et avec un vantail (2) disposé sur celui-ci de façon mobile, muni d'un dispositif de poignée avec un profilé de poignée muni d'un creux de poignée (41) qui comporte au moins un lecteur d'empreintes digitales (48) et une zone en contre-dépouille (45), dans lequel le creux de poignée (41) s'étend approximativement en arc de cercle (44) dans le profilé de poignée (4) à partir d'une zone d'entrée ou d'ouverture (42) et débouche dans la zone en contre-dépouille (45) derrière une barrette antérieure (46) qui couvre la zone en contre-dépouille (45) vers l'extérieur, dans lequel un utilisateur peut introduire un ou plusieurs doigts ou le bout de ses doigts dans la zone en contre-dépouille (45), dans lequel le lecteur d'empreintes digitales (48) est disposé dans la zone en contre-dépouille (45) et dans lequel une rainure de logement (49) est prévue pour recevoir le lecteur d'empreintes digitales (48) sur la face intérieure de la barrette antérieure (46), le lecteur d'empreintes digitales (48) étant fixé dans la rainure de logement (49) avec un moyen de fixation, **caractérisé en ce que** la rainure de logement est une rainure de logement (49) en contre-dépouille et **en ce que** le lecteur d'empreintes digitales (48) est emboîté dans la rainure de logement (49).

2. Élément de fenêtre, de porte ou de façade selon la revendication 1,
**caractérisé en ce que** le lecteur d'empreintes digitales (48) est disposé dans une partie non visible ou non exposée du creux de poignée (41), le lecteur d'empreintes digitales (48) étant disposé dans une partie (45') du creux de poignée (41) qui n'est visible sous aucun angle depuis l'extérieur du creux de poignée (41).

3. Élément de fenêtre, de porte ou de façade selon la revendication 2 ou 3,
**caractérisé en ce que** le lecteur d'empreintes digitales (48) présente une surface de lecture pour poser un ou plusieurs doigts, qui est orientée dans le creux de poignée selon un angle de 135° à 225° par rapport à la direction frontale du regard (Z).

4. Élément de fenêtre, de porte ou de façade selon l'une des revendications précédentes, **caractérisé en ce qu'**au moins une lampe (50) est disposée dans une partie du creux de poignée (41) en contre-dépouille qui n'est de préférence pas visible de l'extérieur du creux de poignée (41) dans la direction frontale du regard.

5. Élément de fenêtre, de porte ou de façade selon l'une des revendications précédentes,
**caractérisé en ce que** le lecteur d'empreintes digitales (48) est disposé, vu dans la direction du regard (Z), sur la face arrière ou intérieure de la barrette antérieure (46).

6. Élément de fenêtre, de porte ou de façade selon l'une des revendications précédentes,
**caractérisé en ce que** le creux de poignée (41) comporte en outre une paroi postérieure (47) ou une paroi intérieure qui a une forme approximativement en arc de cercle et qui s'étend dans la zone en contre-dépouille (45).

7. Élément de fenêtre, de porte ou de façade selon l'une des revendications précédentes,
**caractérisé en ce que** le lecteur d'empreintes digitales (48) peut être monté dans la rainure de logement (49) par un mouvement pivotant.

8. Élément de fenêtre, de porte ou de façade selon l'une des revendications 4 à 7, **caractérisé en ce que** le lecteur d'empreintes digitales (48) présente une structure de surface perceptible au toucher et/ou **en ce que** le lecteur d'empreintes digitales (48) comporte la lampe (50).

9. Élément de fenêtre, de porte ou de façade selon l'une des revendications 4 à 8, **caractérisé en ce que** la lampe (50) est disposée dans une deuxième zone en contre-dépouille (51) sur le côté de la partie d'ouverture (42) du creux de poignée (41) faisant face à la barrette antérieure (46).

10. Élément de fenêtre, de porte ou de façade selon l'une des revendications 4 à 9, **caractérisé en ce que** la lampe (50) éclaire, à partir de la deuxième zone en contre-dépouille (51), une surface intérieure arrondie de la barrette antérieure (46) qui réfléchit la lumière vers la paroi postérieure (48).

11. Élément de fenêtre, de porte ou de façade selon l'une des revendications 4 à 10, **caractérisé en ce que** la lampe (50) éclaire la surface intérieure arrondie de la barrette antérieure (46) à partir de la deuxième zone en contre-dépouille selon un angle de 60° ± 15° par rapport à la direction frontale du regard (Z).

12. Élément de fenêtre, de porte ou de façade selon l'une des revendications précédentes,
**caractérisé en ce que** chaque profilé de poignée (4) est assemblé à partir d'au moins deux éléments, en particulier d'au moins deux profilés partiels.

13. Élément de fenêtre, de porte ou de façade selon la revendication 12, **caractérisé en ce que** chaque profilé de poignée (4) est assemblé à partir d'un premier profilé partiel postérieur (4a) et d'un deuxième profilé partiel antérieur (4b), de préférence de telle manière que les au moins deux profilés partiels (4a, 4b) soient assemblés par engagement positif et/ou par friction par un ou plusieurs moyens d'assemblage correspondants, lesquels moyens d'assemblage sont de préférence des moyens d'enclenchement (54a, b).
